# EUROPÄISCHE PATENTANMELDUNG

(11) **EP 2 404 643 A1**
(43) Veröffentlichungstag der Anmeldung: **11.01.2012**
(21) Anmeldenummer: 11005434.3
(22) Anmeldetag: 02.07.2011
(51) Int. Cl.: A62B 35/00, A63B 29/02

(54) **Anseilgurt**

(30) Priorität: 10.07.2010 DE 102010026817
(71) Anmelder: Salewa Sportgeräte GmbH, 85609 Aschheim (DE)
(72) Erfinder: Rosenkranz, Stefan, 81379 München (DE)
(74) Vertreter: Graf Glück Habersack Kritzenberger

(57) **Zusammenfassung**

Ein Anseilgurt zum Anlegen an einer zu sichernden Person besteht aus zwei Endabschnitten und einen dazwischen liegenden Abstützbereich der aus zumindest zwei Gurtbändern gebildet wird, welche aus den Endabschnitten abzweigen.

## Beschreibung

Die vorliegende Erfindung bezieht sich auf einen Anseilgurt zum Anlegen an einer zu sichernden Person mit einem Hüftgurt und mit dem Hüftgurt verbindbare Zusatzgurte, wie Beingurte, Armgurte oder Rückengurte und Seile.

Ein Anseilgurt dieser Art ist beispielsweise aus der EP 1 595 577 A2 bekannt. Der Hüftgurt besteht in diesem Fall aus einem riemenartigen, verstellbaren Band, welches sich auf einem Polster abstützt. Dadurch soll ein Einschneiden des Riemens in den Körper der zu sichernden Person vermieden werden.

Diese Vorrichtung weist den Nachteil auf, dass trotz der Polsterung keine gleichmäßige Verteilung der Kräfte beim Tragen des Anseilgurtes übertragen wird. Außerdem wird durch das relativ schmale riemenartige Band der Tragekomfort geschmälert und es können in kritischen Situationen schmerzhafte Drucksstellen auf den Körper der zu sichernden Person erzeugt werden.

Solche Anseilgurte dienen in erster Linie als Absturzsicherung, unabhängig davon, ob ein solcher Gurt als Klettergurt beim Bergsteigen oder als Arbeitsschutz bei gewerblichen Arbeiten benutzt wird. Um die dabei auftretenden Kräfte aufnehmen zu können, müssen die Gurte die Belastungen einer zu sichernden Person aufnehmen können und unterliegen europäischen bzw. Internationalen Normen. Der Anspruch an die Sicherheit solcher Gurte ist also sehr hoch, trotzdem darf der Tragekomfort nicht vernachlässigt werden.

Daher ist es die Aufgabe der vorliegenden Erfindung, einen Anseilgurt zu schaffen, welcher die im Sicherungsfall auftretenden Kräfte gleichmäßig aufnimmt ohne die zu sichernde Person zu verletzen oder den Tragekomfort zu beeinträchtigen. Gemäß der Erfindung wird dies dadurch erreicht, dass zumindest der Hüftgurt aus einem hoch belastbaren Band besteht, welches mehrere, zumindest zwei Einzelbänder aufweist, die an ihren Enden zu einem Band zusammengefasst sind.

Die Erfindung beruht auf dem allgemeinen Gedanken, dass durch die Mehrzahl von Bändern eine breitere und damit bessere Kraftaufnahme und Lastverteilung stattfindet. Es versteht sich dabei von selbst, dass bei mehr als zwei Einzelbändern eine noch bessere Abstützung am Körper und Lastverteilung erfolgt.

Durch die spezielle Ausführung der Einzelbänder, welche an ihren Enden zu einem Band zusammengefasst sind, ergibt sich der Vorteil, dass gerade im Bereich des Körperteils der abzustützenden Person eine breite Abstützung erfolgt, die eine gute Kraftaufnahme im Falle eines Sturzes und eine gleichmäßige Verteilung ermöglicht. Dadurch werden auch schmerzhafte Einschneidungen durch den Gurt in den Körper der zu sichernden Person und Verletzungen verhindert.

Daher ist es zweckmäßig, wenn der Gurt aus drei oder vier Einzelbändern besteht. Die Enden können dabei zusammengenäht sein oder von einem Halteband umschlossen sein.

Um sehr hohen Belastungen entgegenwirken zu können, wird vorgeschlagen, anstelle von Bändern rohrförmige Elemente vorzusehen.

Es ist ferner von Vorteil, wenn an diesen Einzelbändern die Einbindschlaufen oder Anseilbügel angeordnet sind. Dadurch wird eine direkte Übertragung der Kräfte auf die Einzelbänder erreicht.

Das erfindungsgemäße Band mit mehreren Einzelbändern kann als Hüftgurt, Beingurt oder Rückengurt verwendet werden.

Nachfolgend wird die Erfindung anhand der Zeichnungen noch näher erläutert. Dabei zeigen:
- Fig. 1: eine schematische Ansicht eines Hüftgurtes mit angedeuteten Beingurten;
- Fig. 2: ein erfindungsgemäßes Band mit zwei Einzelbändern;
- Fig. 3: ein Band mit drei Einzelbändern;
- Fig. 4: eine Variante zu Fig. 3 mit aus einem Band abzweigenden Einzelbändern;
- Fig. 5: ein erfindungsgemäßes Band mit vier Einzelbändern;
- Fig. 6: eine Variante mit an den Einzelbändern angeordneten Anseilbügeln, und
- Fig. 7: ein Rückengurt mit vier Einzelbändern und einem Verbindungs- und Halteteil.

In Fig. 1 ist schematisch mit unterbrochenen Linien eine zu sichernde Person 1 dargestellt. Um die Hüfte dieser Person erstreckt sich ein Anseilgurt 2, der in diesem Fall aus einem Hüftgurt 3 besteht. An diesem Hüftgurt 3 sind über eine Schlinge 4 zwei Beingurte 5, 5' befestigt, die lediglich gestrichelt angedeutet sind.

Üblicherweise sind der Hüftgurt und die damit verbundenen Zusatzgurte, wie Beingurte oder der Rückengurt über Sicherheitsverschlüsse, wie z.B. Karabinerhaken oder Einbindeschlaufen miteinander verbunden und zur Anpassung an die Körpergroße des Benutzers verstellbar. Diese Verbindungs- und Verstellmittel sind nicht Gegenstand dieser Erfindung und werden daher nicht näher beschrieben.

Wie aus der Fig. 2 zu erkennen ist, weist der Anseilgurt 2 zwei Endabschnitte 6, 6' auf, von wo aus sich zwei Gurtbänder 7, 7' abzweigen und über einen Abstützbereich 8 erstrecken. Zumindest hinter den beiden Gurtbändern 7, 7' kann in dem Abstützbereich 8 ein Polster 9 angeordnet sein, um eine komfortable Abstützung des Anseilgurtes 2 am Körper der abzustützenden Person zu erreichen.

In Fig. 3 ist eine Variante des Anseilgurtes 2 dargestellt, wo drei Gurtbänder *7*, *7'*, *7"* von den Endabschnitten 6, 6' abzweigen und sich zumindest über den Abstützbereich erstrecken. Durch diese Variante erreicht man einen breiten Abstützbereich und eine noch bessere Kraftverteilung auf den Anseilgurt.

Die Endabschnitte 6, 6' können wie in den Fig. 2 und 3 dargestellt, vernäht oder verschweißt sein. Wichtig ist nur, dass diese Verbindungen den Anforderungen eines Anseilgurtes beim Klettern oder im gewerblichen Bereich gerecht werden.

Anstelle einer Abzweigung von mehreren Gurtbändern aus zusammengefassten Enden kann wie in Fig. 4 dargestellt, auch ein Einzelband 10 benutzt werden, welches dann in mehrere Gurtbänder *7*, *7'*, *7"* aufgeteilt wird. In diesem Fall ist ein Vernähen oder Verschweißen der Enden der Gurtbänder nicht notwendig.

In Fig. 5 ist eine weitere Variante des Anseilgurtes 2 mit vier Gurtbändern *7*, *7'*, *7"*, *7"'* dargestellt. Eine solche Ausführungsform eignet sich besonders gut für einen Hüftgurt, wo man im Beckenbereich der zu sichernden Person einen möglichst breiten Abstützbereich haben möchte.

Außerdem eignet sich diese Variante besonders gut zur Anbringung von Einbindeschlaufen oder Anseilbügeln 11, wie in Fig. 6 dargestellt. An solchen Anseilbügeln können Kletter- oder Sicherungsseile angekoppelt werden, die nicht näher dargestellt sind. Eine Verbindung Kann auch über Karabinerhaken erfolgen, welche üblicherweise beim Klettern verwendet werden bzw. vorgeschrieben sind.

Aus der Fig. 6 lässt sich auch erkennen, dass die Kraftübertragung von solchen angekuppelten Seilen oder Zusatzgurten, wie beispielsweise Bein-, Arm- oder Rückengurte direkt auf die Gurtbänder erfolgt. Aus diesem Grunde ist es wichtig, dass über diese Gurtbänder eine breite Abstützung erreicht wird, damit keine Eindrückungen auf den Körper der zu sichernden Person ermöglicht werden und eine breite Kraftaufteilung erfolgt.

Die Fig. 7 zeigt eine Teilansicht eines Rückengurtes 12, der in diesem Fall aus vier Gurtbändern *7*, *7'*, *7"*, *7"'* besteht. Diese Gurtbänder sind über ein Verbindungsglied 13 miteinander verbunden, um zu verhindern, dass die Gurtbänder in dem zentralen Bereich des Anseilgurtes 2 bzw. im Rücken auseinandergehen. So bleiben die Gurtbänder *7*, *7'*, *7"* und *7"'* immer im gleichen Abstand zueinander und gewährleisten eine breite Abstützung im Rückenbereich der zu sichernden Person.

Dieses Verbindungsglied 13 ist vorzugsweise x-förmig gestaltet und kann aus Kunststoff oder Leichtmetall hergestellt sein. Dadurch ist es auch in der Lage, weitere Elemente, wie beispielsweise ein Sicherungsseil 14 abstützend aufzunehmen.

Selbstverständlich verlassen Abwandlungen in Form und Material nicht den Rahmen der Erfindung.

### Bezugszeichenliste

- 1: zu sichernde Person
- 2: Anseilgurt
- 3: Hüftgurt
- 4: Schlinge
- 5, 5': Beingurte
- 6, 6': Endabschnitte
- *7*, *7*', *7"*, *7"'*: Gurtbänder
- 8: Abstützbereich
- 9: Polster
- 10: Einzelband
- 11: Anseilbügel
- 12: Rückengurt
- 13: Verbindungsglied
- 14: Sicherungsseil

## Patentansprüche

1. Anseilgurt zum Anlegen an einer zu sichernden Person mit einem Hüftgurt und mit dem Hüftgurt verbindbare Zusatzgurte, wie Beingurte, Armgurte oder Rückengurte und Seile, **dadurch gekennzeichnet, dass** der Anseilgurt (2) zwei Endabschnitte (6, 6') und einen dazwischen liegenden Abstützbereich (8) aufweist und dass der Abstützbereich (8) aus zumindest zwei Gurtbändern (7,7') besteht, die von den beiden Endabschnitten (6, 6') ausgehen bzw. von diesen abzweigen.

2. Anseilgurt nach Anspruch 1, **dadurch gekennzeichnet, dass** der Abstützbereich (8) drei Gurtbänder (*7*, *7'*, *7"*) umfasst.

3. Anseilgurt nach Anspruch 1, **dadurch gekennzeichnet, dass** der Abstützbereich (8) vier Gurtbänder (*7*, *7'*, *7"* und *7"'*) umfasst.

4. Anseilgurt nach einem der Ansprüche 1 bis 3, **dadurch gekennzeichnet, dass** die Endabschnitte (6, 6') des Anseilgurtes (2) einteilig sind und dass die Gurtbänder (*7*, *7'*, *7"* und *7"'*) von diesen Enden abzweigen.

5. Anseilgurt nach einem der Ansprüche 1 - 3, **dadurch gekennzeichnet, dass** die Endabschnitte (6, 6') des Anseilgurtes (2) vernäht sind.

6. Anseilgurt nach einem der Ansprüche 1 - 3, **dadurch gekennzeichnet, dass** die Endabschnitte (6, 6') des Anseilgurtes (2) verschweißt sind.

7. Anseilgurt nach einem der Ansprüche 1 bis 6, **dadurch gekennzeichnet, dass** an den Gurtbändern (*7*, *7'*, *7"*, *7"*) Einbindeschlaufen oder Anseilbügel (11) angeordnet sind.

8. Anseilgurt nach einem der Ansprüche 1 - 7, **dadurch gekennzeichnet, dass** der Anseilgurt (2) mit den Gurtbändern (*7*, *7'*, *7"* und 7*"*) als Hüftgurt (3) ausgebildet ist.

9. Anseilgurt nach einem der Ansprüche 1 - 7, **dadurch gekennzeichnet, dass** der Anseilgurt (2) mit den Gurtbändern (*7*, *7'*, *7"* und *7"'*) als Beingurt (5, 5') ausgebildet ist.

10. Anseilgurt nach einem der Ansprüche 1 - 7, **dadurch gekennzeichnet, dass** der Anseilgurt (2) mit den Gurtbändern (*7*, *7'*, *7"* und *7"'*) als Rückengurt (12) ausgebildet ist.

11. Anseilgurt nach Anspruch 10, **dadurch gekennzeichnet, dass** die Gurtbänder (*7*, *7'*, *7"* und *7"'*) am Rückengurt (12) über ein Verbindungsglied (13) im Abstand gehalten werden.
